# EUROPÄISCHE PATENTANMELDUNG

(11) **EP 4 628 678 A1**
(43) Veröffentlichungstag der Anmeldung: **08.10.2025**
(21) Anmeldenummer: 25162782.4
(22) Anmeldetag: 11.03.2025
(51) Int. Cl.: E04H 1/00, E04B 1/348, E04H 1/04

(54) **ENSEMBLE IN FORM EINER TYPENHAUSSIEDLUNG SOWIE TYPENHAUSSIEDLUNGSKOMPLEX**

(30) Priorität: 12.03.2024 DE 102024106985
(71) Anmelder: Ropee PartmbB Susanne Weiland Architektin Rolf Berninger Architekt, 80469 München (DE)
(72) Erfinder: Weiland, Susanne, 80469 München (DE); Berninger, Rolf, 80469 München (DE)
(74) Vertreter: Meissner Bolte Partnerschaft mbB

(57) **Zusammenfassung**

Die Erfindung betrifft ein Ensemble (10) in Form einer Typenhaussiedlung (10), die zumindest zwei Typenhäuser (20), insbesondere Typenwohnhäuser, umfasst, wobei zumindest zwei bis maximal vier Typenhäuser (20), insbesondere in jedem nicht ebenerdigen Stockwerk, über ein gemeinsames Typentreppenhaus (30) miteinander verbunden sind, um eine Typenhausgrundeinheit zu bilden, sowie einen Typenhaussiedlungskomplex (70) bestehend aus zumindest zwei solchen Typenhaussiedlungen (10).

## Beschreibung

Die Erfindung betrifft ein Ensemble in Form einer Typenhaussiedlung gemäß dem Oberbegriff von Anspruch 1 sowie einen Typenhaussiedlungskomplex bestehend aus zumindest zwei solchen Typenhaussiedlungen gemäß dem Oberbegriff von Anspruch 17.

In einer sich wandelnden Welt mit sich wandelnden Bevölkerungsstrukturen und immer neuen Anforderungen an Umwelt-, Wirtschafts- und Wohnkonzepte gehen mit einer sich verändernden Gesellschaft immer neue Bedürfnisse in Bezug auf Wohnungs- und Siedlungskonzepte einher, da bisherige oft recht starre Strukturen beim Wohnungs- und Siedlungsbau, wie beispielsweise auf bekannten Gebäudetypologien basierende Einfamilienhäuser, Doppelhäuser, Reihenhäuser, Mehrfamilienhäuser und auch Geschosswohnungsbauten heutigen Anforderungen an eine zunehmende Flexibilität von Gebäuden und nicht zuletzt auch deren Herstellungskosten nicht mehr gerecht werden können.

So finden Innovationen bislang in nachteiliger Weise oft nur schwer Einzug in bestehende Siedlungskonzepte, was nicht selten zu einer Stagnation lange fälliger Modernisierungsprozesse, respektive einer immer dringender werdenden Notwendigkeit von neuen Konzepten führt, da rapide Veränderungen in Gesellschaft, Umwelt und Wirtschaftsgefügen eine Transformation insbesondere im Wohnungs- und Siedlungsbau dringend erforderlich machen.

Wohnräume bestehender Konzepte aus verschiedenen bekannten Gebäudetypologien: Einfamilienhäuser, Doppelhäuser, Reihenhäuser, Mehrfamilienhäuser und auch Geschosswohnungsbauten sind in der Nutzbarkeit meistens nicht flexibel und wenig anpassbar an veränderte Lebenssituationen konstruiert. Zusätzlich verfügen die Wohnflächen in zwei- und mehrgeschossigen Gebäuden in der Regel nicht über barrierefrei erreichbare Obergeschosse. Diese Gebäude sind unter anderem deshalb oft auch nicht nachhaltig konzipiert.

Eine weitere Problematik bisheriger Wohnraumbaukonzepte besteht ferner in den Herstellungskosten von Gebäuden, die in den letzten Jahren überdurchschnittlich sprunghaft angestiegen sind, und deshalb vielen Menschen den Zugang zu Wohneigentum erschweren.

Die Aufgabe der Erfindung besteht darin, die vorgenannten Probleme zu lösen und ein Konzept, respektive System, in Form eines Ensembles in Form einer Typenhaussiedlung sowie eines Typenhaussiedlungskomplexes für eine Erstellung von Wohnraum und sich daraus ergebend auch von Siedlungen anzubieten, so dass Wohnraum- und Siedlungskomplexe auf kostengünstige und flexible Weise hergestellt und angeboten sowie auch in Stand gehalten werden können und darüber hinaus auch den Bedürfnissen einer sich stetig ändernden Gesellschaft und Umwelt Rechnung tragen.

Diese Aufgabe wird durch ein Ensemble gemäß Anspruch 1 sowie durch einen Typenhaussiedlungskomplex gemäß Anspruch 17 gelöst.

Insbesondere wird diese Aufgabe durch ein Ensemble in Form einer Typenhaussiedlung, die zumindest zwei Typenhäuser, insbesondere Typenwohnhäuser, umfasst, gelöst, wobei zumindest zwei bis maximal vier Typenhäuser, insbesondere in jedem nicht ebenerdigen Stockwerk, über ein gemeinsames Typentreppenhaus miteinander verbunden sind, um eine Typenhausgrundeinheit zu bilden.

Ein wesentlicher Punkt der Erfindung liegt darin, dass ein Ensemble zur Verfügung gestellt wird, das aus mindestens zwei Typenhäusern gebildet ist, die in jedem nicht ebenerdigen Stockwerk über ein gemeinsames Typentreppenhaus miteinander verbunden sind.

Ein weiterer wesentlicher Punkt der Erfindung liegt darin, dass zur Bildung des Ensembles typisierte Einheiten, nämlich in Form von Typenhäusern, verwendet werden, die jeweils in zahlreichen Varianten miteinander kombiniert und verbunden werden können und nicht, wie dies beim Stand der Technik bislang üblich und gängig war, jeweilige individuell gestaltete Bauwerke, die jedes für sich gesehen zwar eine Wohneinheit, beispielsweise ein Einfamilienhaus, ein Doppelhaus, ein Reihenhaus oder auch ein Mehrfamilienhaus oder einen Geschosswohnungsbau bilden, jedoch eben nicht miteinander kombinierbar sind, sondern nur in der einmal entwickelten Konzeption als Wohneinheit dienen können.

Ein weiterer wichtiger Vorteil der Erfindung besteht ferner auch darin, dass die Typenhäuser in dem erfindungsgemäßen Ensemble nicht in einer einzigen festen vorbestimmten Weise miteinander verbunden und als eine Einheit konzipiert sein müssen, wie dies bislang beim Stand der Technik der Fall war, sondern auf unterschiedliche Art und Weise in Bezug zueinander errichtet, respektive aufgestellt werden können und lediglich in jedem nicht ebenerdigen Stockwerk miteinander verbunden sind. Auf diese Weise können die einzelnen Typenhäuser, nämlich beispielsweise Typenwohnhäuser, auch beabstandet zueinander angeordnet werden, während ein gemeinsames Typentreppenhaus die einzige Verbindung zwischen den einzelnen Typenhäusern darstellt.

Auf diese Weise stellt das erfindungsgemäße Ensemble eine sehr große Variationsbreite an Aufstellmöglichkeiten für zwei bis maximal vier Typenhäuser zur Verfügung, die jeweils in jedem nicht ebenerdigen Stockwerk über ein gemeinsames Typentreppenhaus miteinander verbunden sind.

In vorteilhafter Weise kann somit ein sehr luftiges Ensemble kreiert werden, bei welchem die einzelnen Typenhäuser nach Wunsch auch beabstandet zueinander stehen können und beispielsweise im jeweiligen Erdgeschoss zwischen den jeweiligen Typenhäusern Durchgänge zur Verfügung stellen, über welche ein Raum zwischen den einzelnen Typenhäusern zugänglich ist. Eine Verbindung zwischen den einzelnen Typenhäusern ist dann über das gemeinsame Typentreppenhaus gewährleistet, von welchem sich die einzelnen Typenhäuser beispielsweise sternförmig erstrecken.

Die Gesamtheit von mindestens zwei Typenhäusern bis maximal vier Typenhäusern und einem gemeinsamen Typentreppenhaus bildet für sich genommen eine jeweilige Typenhausgrundeinheit, die erfindungsgemäß ihrerseits wiederum mit weiteren Typenhausgrundeinheiten kombiniert werden kann.

Ein wesentlicher Vorteil des erfindungsgemäßen Konzepts einer Typisierung von Gebäuden, d. h. Typenhäusern oder auch Typentreppenhäusern, besteht darin, dass derartige Typengebäude durch eine Wiederholung immer komplexer werdender Herstellungsprozesse, sowohl in der Planung als auch in der Fertigung wirtschaftlicher hergestellt werden können als ein individuell, meist nur einmal geplantes und ausgeführtes Bauwerk, wie dies bislang in der Regel immer üblich war. Weitere Vorteile einer Typisierung von Gebäuden und deren Kombination zu Typenhausgrundeinheiten sind ferner eine höhere Fertigungsqualität, da die zur Herstellung und Fertigung der Typengebäude verwendeten Materialien in hoher Anzahl beschafft und damit einhergehende Qualitätskontrollen vereinheitlicht werden und ferner standardisierte Verfahren Verwendung finden können. Da die Typengebäude selbst typisiert, d.h. in gewisser Weise standardisiert sind kann ebenso eine vorgeplante Inneneinrichtung verwendet werden, wobei insbesondere auch eine gegenüber dem Stand der Technik deutlich vereinfachte Instandhaltung der Typengebäude möglich ist. Nicht zuletzt können auch aufgrund von in größerer Anzahl zu beschaffenden Grundmaterialien zur Herstellung der Typengebäude gegebenenfalls auch Mengenrabatte ausgenutzt werden.

Da es sich bei den einzelnen Typenhäusern, respektive Typengebäuden, im Vergleich zu großen Einfamilienhäusern, insbesondere aber im Vergleich zu Doppelhäusern, Reihenhäusern oder Mehrfamilienhäusern, um relativ kleine Einheiten handelt, sind auch jeweilige bei den vorgenannten Wohngebäuden problematische Anforderungen an beispielsweise den Zuschnitt der Grundstücksfläche, die Verteilung von Baumassen, die Einbindung der Gebäude in die jeweilige Umgebung oder statische Anforderungen bei den erfindungsgemäß verwendeten Typengebäuden deutlich reduziert, da die Variabilität bei der Aufstellung der jeweiligen Typengebäude gegenüber herkömmlichen Doppelhäusern, Reihenhäusern oder Mehrfamilienhäusern wesentlich erhöht ist.

Somit muss bei einer Aufstellung eines Typengebäudes lediglich auf eine kleinere Grundfläche abgestellt werden.

So macht sich die Erfindung die vielfältigen Vorteile der Typisierung zunutze und bietet Antworten auf viele der aus dem Stand der Technik bekannten Nachteile. So sind die Flächen erfindungsgemäß maximal flexibel in der Ausbaubarkeit und nachträglichen Anpassbarkeit. Die Anordnung der Typenhäuser kann auf unterschiedliche Grundstücke reagieren, ebenso kann die Höhenentwicklung variiert werden. Ein Tragwerk der jeweiligen Typengebäude ist so ausgelegt, dass es unabhängig von Nutzeranforderungen und einer Systemgeometrie ist.

Ein weiterer wesentlicher Vorteil eines erfindungsgemäßen Ensembles in Form einer Typenhaussiedlung, respektive einer erfindungsgemäßen Typenhausgrundeinheit, besteht ferner auch darin, dass neben einer rein technischen Systemlösung auch Siedlungs- und Wohnformen ermöglicht werden, welche eine gesellschaftliche Begegnung von Bewohnern solcher Ensembles, deren Zusammenleben und eine gegenseitige Unterstützung auf räumlichfunktionaler Ebene erfindungsgemäß auf erstaunlich einfache und angenehme Art unterstützen können.

Gemäß einer Ausführungsform der Erfindung hat das Typentreppenhaus einen in Aufsicht im Wesentlichen quadratischen Grundriss und eine, insbesondere zweiläufige, Treppe sowie gemäß einer bevorzugten Ausführungsform der Erfindung einen Aufzug sowie ferner beidseitig von Treppe und Aufzug, insbesondere in jedem, vorzugsweise nicht ebenerdigen, Stockwerk, jeweils einen Laubengang, wobei sich die Laubengänge beide jeweils über eine jeweilige gesamte Länge des, insbesondere quadratischen, Grundrisses erstrecken und jeweils zumindest einen Zugang zu der Treppe sowie gegebenenfalls zu dem Aufzug haben.

Ein wichtiger jeweiliger Vorteil eines in Aufsicht im Wesentlichen quadratischen Grundrisses des Typentreppenhauses besteht darin, dass das Typentreppenhaus auf diese Weise um 90° gedreht werden kann und hierbei trotzdem seine volle Funktionalität in Bezug auf einen Anschluss der Typenhäuser an das Typentreppenhaus zur Bildung einer Typenhausgrundeinheit behält. Auf diese Weise kann die Variabilität der erfindungsgemäßen Typenhaussiedlung im Hinblick auf eine Anordnung verschiedener Typenhäuser an ein jeweiliges Typentreppenhaus erhöht und die Funktionalität der Typenhaussiedlung trotzdem in vollem Umfang beibehalten werden, was sich als besonders vorteilhaft erwiesen hat, wenn der zur Verfügung stehende Platz beispielsweise durch bestimmte Geländekonturen in irgendeiner Weise begrenzt ist oder nur eine bestimmte Anordnung oder Ausrichtung der Typenhäuser sowie des Typentreppenhauses zulässt.

Des Weiteren weisen die Typenhäuser der Typenhaussiedlung, insbesondere in jedem nicht ebenerdigen Stockwerk, jeweils auf ihrer dem Typentreppenhaus zugeordneten Seite einen Laubengang sowie auf ihrer jeweils gegenüberliegenden Seite eine Fensterfassade und/oder einen Balkon auf.

Auf diese Weise ist es möglich, die einzelnen Typenhäuser über ihren jeweiligen Laubengang miteinander zu verbinden, während die den jeweiligen Laubengängen gegenüberliegende Seite eines jeweiligen Typenhauses durch die Fensterfassade und/oder gegebenenfalls einen Balkon einen Ausblick auf die Umgebung sowie eine Erholungsmöglichkeit im Freien ermöglicht.

Ein weiterer wesentlicher Vorteil der jeweiligen auf einer Seite eines jeweiligen Typenhauses angeordneten Laubengänge steht ferner darin, dass über diese Laubengänge sowohl ein Zugang zu einem jeweiligen Typentreppenhaus mit einer Typenhausgrundeinheit gewährleistet ist. Darüber hinaus kann ein jeweiliges Typenhaus auch in mehrere Wohneinheiten unterteilt sein, wobei eine jede Wohneinheit auf äußerst einfache und effektive Art über den Laubengang erreichbar und zugänglich ist.

Ein weiterer wichtiger Vorteil der den Typenhäusern zugeordneten Laubengänge besteht ferner auch darin, dass diese Laubengänge auch Begegnungspunkte und Kommunikationsplätze darstellen, an welchen sich Bewohner des erfindungsgemäßen Ensembles begegnen und austauschen können, und zwar insbesondere auch dann, wenn sich innerhalb des Ensembles beispielsweise Laubengänge von parallel oder winklig zueinander angeordneten Typenhäusern gegenüberliegen und/oder in Sicht- und Hörkontakt bzw. -reichweite miteinander stehen.

Letzteres ist insbesondere dann besonders vorteilhaft und wertvoll, wenn die Typenhäuser der Typenhaussiedlung pro Stockwerk zumindest eine Nutz-, insbesondere Wohneinheit, umfassen, wobei jede Nutz-, insbesondere Wohneinheit, in jedem nicht ebenerdigen Stockwerk, dann eben über den jeweiligen Laubengang des jeweiligen Typenhauses zugänglich ist.

In besonders vorteilhafter Weise sind die zumindest zwei bis maximal vier Typenhäuser einer Typenhausgrundeinheit windmühlenartig, d.h. punktsymmentrisch bezüglich des, insbesondere im Wesentlichen quadratischen, jedenfalls aber rechteckigen, Grundrisses des Typentreppenhauses an einander jeweils gegenüberliegenden Seiten des Typentreppenhauses, angeordnet und über ihre jeweiligen Laubengänge mit dem Typentreppenhaus verbunden.

Unter dem Begriff "windmühlenartig" wird im Rahmen der Erfindung verstanden, dass an einer Seite des, insbesondere im Wesentlichen quadratischen, jedenfalls aber rechteckigen, Grundrisses des Typentreppenhauses immer nur ein Typenhaus über die jeweiligen dem Typentreppenhaus und dem jeweiligen Typenhaus zugeordnete Laubengänge angeschlossen ist. Ein jeweiliges weiteres Typenhaus ist demgemäß in strukturell gleichartiger Weise an der jeweils nächsten oder übernächsten Seite des, insbesondere im Wesentlichen quadratischen, Grundrisses des Typentreppenhauses angeordnet, je nachdem, ob einem Typentreppenhaus zwei, drei oder vier Typenhäuser zur Bildung der Typenhausgrundeinheit zugeordnet sind. Es sei an dieser Stelle darauf hingewiesen, dass sich das Merkmal "punktsymmetrisch" nicht darauf bezieht, wie viele Typenhäuser einem Typentreppenhaus zugeordnet sind, sondern wie ein jeweiliger Anschluss eines Typenhauses an einem Typentreppenhaus konzipiert ist.

Weitere Typenhäuser, bevorzugt zwischen zwei und vier weitere Typenhäuser, können dann erfindungsgemäß über Eck, insbesondere rechtwinklig, oder linear, insbesondere versetzt linear, über ihre jeweiligen Laubengänge mit der Typenhausgrundeinheit und/oder miteinander verbunden sein.

Gemäß einer bevorzugten Ausführungsform der Erfindung weist das erfindungsgemäße Ensemble an einer Verbindungsstelle zu dem Typentreppenhaus jedoch eine Kette von maximal vier miteinander verbundenen Typenhäusern auf.

Auf diese Weise ist es zum einen auf sehr einfache und praktische Weise möglich, eine Typenhausgrundeinheit strahlenförmig oder quasi ringförmig oder in Kombinationen daraus mit weiteren Typenhäusern zu erweitern, sowie zum anderen mehrere, d. h. zumindest zwei, Typenhausgrundeinheiten über jeweilige über ihre Laubengänge miteinander verbundene Typenhäuser zu verbinden, so dass sich basierend auf den jeweiligen Typenhausgrundeinheiten komplexe Typenhaussiedlungen, respektive Typenhaussiedlungskomplexe realisieren lassen, die dezidiert an eine jeweils zur Verfügung stehende Umgebung angepasst sein können und hierbei eine quasi organische Struktur bilden.

Da der Laubengang jeweils über die gesamte Länge in die Volumetrie des Baukörpers integriert ist, nämlich sowohl beim Typentreppenhaus als auch beim Typenhaus, entsteht das zusammenhängende Erschließungssystem ausschließlich durch die variable Anordnung dieser beiden Typenbaukörper. Weitere ergänzende Erschließungselemente, die über die beiden Typengebäude hinausgehen, sind nicht erforderlich. Die Erschließung stellt neben den Typenhäusern kein zusätzliches Bauwerk dar. Es sind keine geometrischen Anpassungen an den Baukörpern notwendig, um die verschiedenen Formationen zu bilden, die sich bei den erfindungsgemäß möglichen Anordnungen der Typenhäuser und Typentreppenhäuser zu Ensembles zueinander ergeben.

Des Weiteren können einzelne oder mehrere Typenhäuser des Ensembles, respektive einer Typenhausgrundeinheit, zusätzlich zumindest eine interne, ausschließlich einem jeweiligen Typenhaus zugeordnete, insbesondere entfernbare und/oder nachrüstbare, Treppe aufweisen, die sich jeweils über zwei oder über alle Stockwerke des jeweiligen Typenhauses erstreckt.

In vorteilhafter Weise können sich auf diese Weise Nutz- und/oder Wohneinheiten nicht nur in einer Ebene eines erfindungsgemäßen Typenhauses, sondern auch in vertikaler Richtung über mehrere Ebenen eines jeweiligen Typenhauses erstrecken. Die optionale Galerieebene, welche kein eigenständiges Geschoß darstellt, ist gegebenenfalls über eine gesonderte Leitertreppe erreichbar, erfindungsgemäß jedoch nicht über die systemrelevante demontable interne Treppe.

Erfindungsgemäß folgen die Bestandteile des Ensembles, insbesondere das Typenhaus, das Typentreppenhaus, der Laubengang und/oder der Balkon, hinsichtlich ihrer Breite und Länge einem jeweiligen identischen Rastermaß, das 2,0m ± 20%, vorzugsweise ± 10%, beispielsweise 2,12m ± 10%, sowie jeweiligen Vielfachen davon, beträgt, wobei insbesondere eine Grundfläche des Typentreppenhauses im Wesentlichen ein Quadrat des vierfachen Rastermaßes sowie eine Grundfläche des Typenhauses gemäß einer Ausführungsform der Erfindung vorzugsweise im Wesentlichen ein Quadrat eines vielfachen, insbesondere sechs- bis zehnfachen, des 2,0m ± 20%, vorzugsweise ± 10%, beispielsweise 2,12m ± 10%, Rastermaßes ist.

Durch eine Einhaltung dieses Rastermaßes ist zum einen gewährleistet, dass das erfindungsgemäße Ensemble, respektive jede Einheit dieses Ensembles, insbesondere hinsichtlich einer jeweiligen Begegnungsbreite, behindertengerecht und insbesondere rollstuhlgerecht gestaltet werden kann. Darüber hinaus können die einzelnen Einheiten des erfindungsgemäßen Ensembles, respektive eines erfindungsgemäßen Typenhaussiedlungskomplexes, durch die Einhaltung des Rastermaßes sowie durch die Verwendung von ausschließlich ganzzahlig Vielfachen des Rastermaßes praktisch beliebig miteinander kombiniert werden.

Des Weiteren beträgt ein Mindestabstand zwischen einzelnen voneinander beabstandeten Typenhäusern des Ensembles mindestens das Dreifache des Rastermaßes des Ensembles. Auf diese Weise kann das erfindungsgemäße Ensemble sehr "luftig" gestaltet werden. Gleichzeitig ist auf diese Weise gewährleistet, dass die einzelnen Typenhäuser einen ausreichenden Abstand zueinander haben, so dass zum einen, soweit erforderlich, ein Brandabschnitt innerhalb eines Typenhaussiedlungskomplexes zur Verfügung steht, als auch ausreichend Privatsphäre bei sich gegenüberliegenden Typenhäusern gewährleistet ist.

Die Typenhäuser des Ensembles sind vorzugsweise zwei- bis viergeschossig und können innerhalb des Ensembles nach Wunsch oder Bedarf eine unterschiedliche Höhe aufweisen, wobei erfindungsgemäß gewährleistet ist, dass ein Rettungsweg über einen Laubengang nicht aufgrund einer zu geringen Haushöhe eines benachbarten Typenhauses unterbrochen ist.

Im Übrigen weisen alle oder einzelne Typenhäuser des Ensembles ein Flachdach, Schrägdach oder Satteldach sowie gegebenenfalls eine Photovoltaik- und/oder Sonnenkollektoranlage auf.

Des Weiteren sind die oberirdischen Baukörper des Ensembles erfindungsgemäß konstruktiv jeweils unabhängig, wobei die Typenhäuser gegebenenfalls über ein gemeinsames Untergeschoss sowohl funktional als auch konstruktiv miteinander verbunden sind und eine gebäudetechnische Erschließung im Wesentlichen hausweise erfolgt.

In vorteilhafter Weise sind die einzelnen Typenhäuser des erfindungsgemäßen Ensembles somit gebäudetechnisch weitgehend oder gemäß einer besonders bevorzugten Ausführungsform der Erfindung vollständig voneinander unabhängig, was sich wiederum äußerst positiv auf die Variabilität und Kombinierbarkeit der erfindungsgemäßen Typenhäuser zu einem Ensemble sowie gegebenenfalls einem Typenhaussiedlungskomplex auswirkt.

Gemäß einer besonders bevorzugten Ausführungsform der Erfindung sind die Bestandteile des Ensembles, insbesondere des Typenhauses und des Typentreppenhauses, sowie insbesondere auch eine räumliche Unterteilung und Ausstattung in einem jeweiligen Inneren des Typenhauses und Typentreppenhauses vordefinierte Planbauteile, die vorzugsweise aus Holz und/oder im Trockenbau und/oder aus Metall, insbesondere Stahl, und/oder Stein, insbesondere Beton, hergestellt sind, so dass die Planbauteile im Inneren eines jeweiligen Typenhauses gemäß einem vordefinierten variablen Schema angeordnet werden können und austauschbar sind.

Wie bereits vorerwähnt eignet sich das erfindungsgemäße Ensemble besonders gut auch für unebenes, abschüssiges sowie gegebenenfalls gewelltes Gelände, da die einzelnen Typenhäuser und Typentreppenhäuser einerseits richtungsmäßig problemlos an jeweilige Geländeformationen angepasst, respektive entsprechend dieser Geländeformationen, vorzugsweise entsprechend einem 90°-Schema, ausgerichtet werden können. Darüber hinaus ist auch eine höhenmäßige Anpassung des erfindungsgemäßen Ensembles an unebenes und abschüssiges oder aufsteigendes Gelände möglich.

Für eine Anpassung des Ensembles an unebenes, insbesondere abschüssiges, Gelände, stehen diesbezüglich die nachfolgend genannten mehreren Möglichkeiten zur Verfügung, die jeweils einzeln, jedoch auch in Kombination miteinander angewandt werden können. So kann ein Höhenunterschied im Gelände dadurch ausgeglichen werden,
a) dass eine Laubengangkonstruktion im Gefälle als Rampe ausgebildet ist, wobei ein Hochpunkt der Rampe vorzugsweise einem Niveau eines Fertigbodens einer Geschossdecke entspricht und wobei ein etwaiger Zugang zu einer niedriger als die Geschossdecke gelegenen Wohneinheit über wenigstens eine Stufe realisiert ist;
b) indem die Laubengänge, die beidseitig des Typentreppenhauses angeordnet sind, gemäß einer Split-Level-Variante des Typentreppenhauses um ein Halbgeschoss versetzt vom Zwischenpodest der zweiläufigen Treppe angeordnet sind;
oder
c) dass eine Terrassierung mit einer kompletten Geschosshöhe angewandt ist;
wobei die Maßnahmen a) und/oder b) und/oder c) wie vorerwähnt und je nach Wunsch oder Notwendigkeit kombiniert anwendbar sind.

Gemäß einer weiteren bevorzugten Ausführungsform der Erfindung ist das Ensemble barrierefrei ausgebildet.

Des Weiteren wird die erfindungsgemäße Aufgabe auch durch einen Typenhaussiedlungskomplex bestehend aus zumindest zwei Typenhaussiedlungen gemäß vorstehenden Ausführungen sowie nachfolgender zusammenfassender Darstellung der Erfindung gelöst, wobei die einzelnen Typenhaussiedlungen, d.h. Ensembles, über jeweilige Laubengänge miteinander verbunden sind.

Insgesamt können die einzelnen Aspekte der Erfindung somit wie folgt beschrieben werden.

Ein wichtiger Kerngedanke der Erfindung kann in Kurzform als ein in vielen unterschiedlichen Varianten ausbaubares und in Serie herstellbares Typenhaus zusammengefasst werden, welches seine Aufteilungsflexibilität dadurch erlangt, dass das Typenhaus in Kombination mit einem gesonderten Typentreppenhaus und Wiederholung zu einer Typenhaussiedlung addiert wird. Die innere Struktur sowie das Zusammenspiel dieser Typengebäude ist so systematisiert, dass eine maximale Anpassungsfähigkeit sowohl im Innenausbau als auch auf unterschiedliche Grundstücksgegebenheiten ermöglicht ist.

Die Erfindung besteht im Wesentlichen aus zwei Bestandteilen, der Typenhaussiedlung und dem Typenwohnhaus selbst. Beide bilden eine Symbiose miteinander. Die Typologie des Einzelhauses wird durch die Integration eines Laubengangs und das Hinzufügen eines zusätzlichen Treppenhausbaukörpers gleichzeitig zur Typologie eines mehrgeschossigen Wohnungsbaus. Aus dieser Verbindung entsteht eine besondere Aufteilungsflexibilität für das Typenhaus.

Nachfolgend werden erst die Merkmale der Typenhaussiedlung mit Typentreppenhaus und Untergeschoss beschrieben und dann die Merkmale des Typenwohnhauses selbst.

Eine erfindungsgemäße Typenhaussiedlung besteht aus mehreren zwei- oder dreigeschossigen Typenhäusern, welche auf einer Seite über einen bereits integrierten Laubengang verfügen. Die Baukörper sind so aneinander gereiht, dass von Haus zu Haus ein fortlaufender Laubengang entsteht. Alle vier bis zwölf Typenhäuser vervollständigt ein Typentreppenhaus das Erschließungssystem der Obergeschosse.

Die Anordnung dieser Baukörper erfolgt variabel in unterschiedlichen Formationen nach einer definierten Systematik.

Die Baukörper sind oberirdisch konstruktiv jeweils unabhängig. Sie können über ein gemeinsames Untergeschoss sowohl funktional als auch konstruktiv miteinander verbunden werden. Die gebäudetechnische Erschließung erfolgt ebenso im Wesentlichen hausweise.

Das entwickelte System funktioniert gleichermaßen auch mit viergeschossigen Gebäuden, indem ein zusätzliches Regelschoss analog dem mittleren Geschoss der dreigeschossigen Variante ergänzt wird. Der Einfachheit halber werden folgend die zwei- und dreigeschossigen Varianten beschrieben. Der Systemanspruch gilt auch für ein viergeschossiges Typenhaus, Typentreppenhaus und eine Typenhaussiedlung der im Folgenden dargelegten technischen Systemplanung.

Das erfindungsgemäße Typenwohngebäude kann zusätzlich mit einer eigenen internen Treppe ausgestattet werden. Unabhängig vom Erstausbau lässt sich diese auch nachträglich mit einfachen Mitteln hinzufügen oder entfernen. Somit besteht eine doppelte Erschließungsmöglichkeit, nämlich eine interne optionale und eine immer vorhandene externe Anbindung über das Treppenhaus.

Mit eigener interner Treppenverbindung funktioniert das Wohnhaus somit auch als Einzelhaus mit Zugang im Erdgeschoss. Die Erschließung über den Laubengang ist dennoch stets vorhanden. Ohne eigene interne Treppenverbindung werden die Wohnflächen der Obergeschosse über das externe Treppenhaus und den integrierten Laubengang erschlossen. Beide Möglichkeiten bleiben für den Nutzer auf Dauer frei zur Wahl.

Das Typenhaus mit optionaler interner Treppe und das externe Treppenhaus bilden in ihrem Zusammenspiel gewissermaßen eine doppelte Gebäudetypologie in ein und derselben Struktur. Die Typologie des Einzelhauses wird mit der Typologie des Geschosswohnungsbaus verknüpft oder anders ausgedrückt handelt es sich um mehrere Einfamilienhäuser und ein Mehrfamilienhaus in einem bzw. zum dauerhaft wahlweisen Wechsel zwischen diesen beiden Typologien.

Aus der Besonderheit der Erfindung ergibt sich die Notwendigkeit zur Erläuterung von Begriffsdefinitionen. In der Beschreibung wird von einzelnen Typenhäusern gesprochen, die zusammen eine Siedlung, nämlich Typenhaussiedlung, bilden. Diese Benennung ist räumlich, konstruktiv und funktional bedingt und so zu verstehen. Sie entspricht der räumlichen Wahrnehmung und basiert auf der Grundidee, dass sich einzelne Häuser ein zusätzliches, d.h. nicht in den jeweiligen Typenhäusern angeordnetes, sondern externes Treppenhaus teilen und zusammen eine kleine Typenhaussiedlung, die im Folgenden auch vereinfacht als Siedlung bezeichnet wird, bilden.

Das deutsche Baurecht beispielsweise definiert eine selbständig benutzbare, überdeckte bauliche Anlage als ein Gebäude. Demnach wäre eine die Typenhaussiedlung bildende Häusergruppe ein Gebäude und die Typenhäuser Teile davon. Nicht selbständig benutzbar sind die Typenhäuser, sobald die interne Treppe demontiert wird. Und weil die interne Treppe zur Wahrung der Flexibilität demontabel sein soll, ist sie erfindungsgemäß eine optionale Möglichkeit einer Treppe, jedoch keine zwingend notwendige Treppe. Somit stellt die erfindungsgemäße Typenhaussiedlung, insbesondere auch gemäß ihrem Aussehen, praktisch ein Gebäude dar. Zum besseren Verständnis der Idee werden nachfolgend zur Benennung bevorzugt die Begriffe Typensiedlung, Typenhaus und Typentreppenhaus verwendet.

Unter dem Begriff Gebäudequerrichtung ist die Richtung quer zur Firstrichtung bzw. die Richtung der kürzeren Seite der thermisch getrennten Gebäudehülle zu verstehen. Unter Hinzunahme von Laubengang und Balkon zu einem Gesamtbaukörper bildet das Typenhaus eine vorzugsweise im Wesentlichen quadratische Grundform. Dementsprechend wird mit der Gebäudelängsrichtung immer die Firstrichtung bezeichnet.

Ein Typenhaus, im Rahmen der Erfindung auch als Typengebäude bezeichnet, und ein Typentreppenhaus sind erfindungsgemäß jeweils eigenständig konstruierte tragwerksunabhängige Baukörper. Sie verfügen über einen mit einem im Wesentlichen identischen Konstruktions- und Fassadenraster von 2,0m ± 20%, vorzugsweise ± 10%, beispielsweise als eine Möglichkeit 2,12m ± 10%, ausgebildeten Laubengang. Das Raster von 2,0m ± 20%, vorzugsweise ± 10%, beispielsweise 2,12m ± 10%, bildet das Grundraster des erfindungsgemäßen Siedlungssystems. Die Fassaden der orthogonalen Baukörper basieren jeweils in beide Richtungen auf diesem Raster. Auf Grundlage der gemeinsamen geometrischen Basis können sowohl Typenhaus als auch Typentreppenhaus räumlich-funktional verbunden werden. Das dreifache Grundraster von 6,0m ± 20%, vorzugsweise ± 10%, beispielsweise 6,38m, bildet den Mindestabstand nicht aneinander gebauter Typenhäuser zueinander.

Im Verbindungsbereich der Typenhausbaukörper entsteht aufgrund deren eigenständiger Konstruktion eine Doppelung der Stützen. Infolgedessen entsteht ein immer gleicher Versatz des Grundrasters zwischen den einzelnen Baukörpern und ferner Baukörper in Stärke der Stützenkonstruktion, zzgl. Bautoleranzen von ca. 30cm. Im Anordnungssystem der Häuser zueinander findet dieser Abstand zwischen den hausweisen Rastern Berücksichtigung, so dass dies auch einer ringförmigen Anordnung der einzelnen Typenhäuser nebst Typentreppenhäusern nicht entgegensteht.

Die Verbindung von Treppenhaus und Typenhaus erfolgt erfindungsgemäß Ecke an Ecke, wobei an jeder Ecke des Treppenhausbaukörpers gleichzeitig ein Typenhaus angeschlossen sein kann, was insgesamt bis zu vier Typenhäuser pro Typenhausgrundeinheit bedeutet. Dafür stehen am Treppenhausbaukörper acht Anschlusspositionen zur Verfügung, nämlich an jeder Gebäudeecke zwei. Auch am Typenhausbaukörper bestehen über Eck jeweils zwei Anschlussmöglichkeiten, nämlich längsseitig und stirnseitig eines Laubengangs. Zur Wahrung eines Häuserabstands von drei Rasterfeldern, sowie durchgängiger Deckenspannweiten in der Tiefgarage erfolgt die Anordnung windmühlenartig. Aus diesen Prämissen ergeben sich erfindungsgemäß an jeder Ecke vier, also insgesamt 16 Verbindungsstellungen für ein Typenhaus am Treppenhaus.

Auch die Verbindung zwischen Typenhaus und Typenhaus erfolgt im Regelfall Ecke an Ecke. Die Anbindung gleich gerichteter Häuser erfolgt in bekannter Reihenhaus-Formation Stirnseite an Stirnseite des Laubengangs.

Bei einer um 180 Grad gedrehten Ausrichtung der Typenhäuser zueinander kann sowohl Stirnseite an Stirnseite als auch mit Versatz Längsseite an Längsseite eines jeden Laubengangs gefügt werden.

90 Grad zueinander ausgerichtete Baukörper werden mit Stirnseite an Längsseite verbunden. Für diesen Fall gibt es neben den zwei Möglichkeiten Ecke an Ecke die zusätzliche Alternative, die Stirnseite nicht am letzten Rasterfeld des Laubengangs zu setzen, sondern um ein oder zwei Rasterfelder einzurücken. Gespiegelte Varianten gegenüber der Abbildung sind erfindungsgemäß gleichermaßen möglich.

An einem an einem Typentreppenhaus angebundenen Typenhaus können nach zuvor beschriebenem Prinzip bis zu zwei weitere Häuser kettenartig angeordnet werden. Der Laubengang wird vom Treppenhaus aus gesehen in Abhängigkeit von einer Rettungsweglänge von Haus zu Haus verlängert. Auf Grundlage des beschriebenen Systems kann die Siedlungsbildung auf Anforderungen unterschiedlicher Grundstückszuschnitte reagieren und auch bei wiederholter Ausführung eine trotzdem unterschiedliche Gesamtgestalt annehmen.

Die Ausrichtung der Häuser erfolgt in Abhängigkeit zum Baugrundstück vorzugsweise ost-, west- oder süd-orientiert. Nach Norden ausgerichtete Baukörper sind mit wenigen Flexibilitätseinschränkungen im Ausbau dennoch möglich.

Aus der beschriebenen Systematik und geometrischen Beschränkungen werden bei Verwendung eines Typentreppenhauses erfindungsgemäß somit eine große Vielzahl an Anordnungsmöglichkeiten zur Verfügung gestellt, nämlich je nach Konzeption und Wunsch beispielsweise für Häuserketten mit bis zu drei Häusern:
- etwa 32 unterschiedliche Typensiedlungen mit Treppenhaus und vier Typenhäusern, direkte Anbindung von vier Häusern am Treppenhaus;
- etwa 140 unterschiedliche Typensiedlungen mit Treppenhaus und vier Typenhäusern; direkte Anbindung von drei Häusern am Treppenhaus;
- etwa 686 unterschiedliche Typensiedlungen mit Treppenhaus und vier Typenhäusern, direkte Anbindung von zwei Häusern am Treppenhaus;
- etwa 96 unterschiedliche Typensiedlungen mit Treppenhaus und fünf Typenhäusern; direkte Anbindung von vier Häusern am Treppenhaus;
- etwa 343 unterschiedliche Typensiedlungen mit Treppenhaus und fünf Typenhäusern, direkte Anbindung von drei Häusern am Treppenhaus;
- etwa 1372 unterschiedliche Typensiedlungen mit Treppenhaus und fünf Typenhäusern, direkte Anbindung von zwei Häusern am Treppenhaus;
- etwa 128 unterschiedliche Typensiedlungen mit Treppenhaus und sechs Typenhäusern, direkte Anbindung von vier Häusern am Treppenhaus;
- etwa 504 unterschiedliche Typensiedlungen mit Treppenhaus und sechs Typenhäusern, direkte Anbindung von drei Häusern am Treppenhaus;
- etwa 686 unterschiedliche Typensiedlungen mit Treppenhaus und sechs Typenhäusern, direkte Anbindung von zwei Häusern am Treppenhaus;
- etwa 384 unterschiedliche Typensiedlungen mit Treppenhaus und sieben Typenhäusern, direkte Anbindung von vier Häusern am Treppenhaus;
- etwa 336 unterschiedliche Typensiedlungen mit Treppenhaus und sieben Typenhäusern, direkte Anbindung von drei Häusern am Treppenhaus;
- etwa 288 unterschiedliche Typensiedlungen mit Treppenhaus und acht Typenhäusern, direkte Anbindung von vier Häusern am Treppenhaus;
- etwa 48 unterschiedliche Typensiedlungen mit Treppenhaus und neun Typenhäusern, direkte Anbindung von vier Häusern am Treppenhaus;
- etwa 8 unterschiedliche Typensiedlungen mit Treppenhaus und zehn Typenhäusern, direkte Anbindung von vier Häusern am Treppenhaus.

Ferner ist eine Reihung von bis zu vier Häusern in Reihenhausformation erfindungsgemäß möglich, wird jedoch aus räumlich gestalterischen Gründen und nachteiliger Belichtung nicht präferiert. Die Systemzugehörigkeit ist dennoch gegeben.

Am Ende einer Häuserkette kann erfindungsgemäß innerhalb der Laubengangschicht eine ergänzende Fluchttreppe als zweiter Rettungsweg angeordnetsein. Diese Ausführungsform der Erfindung ermöglicht eine Baukörperkette von vier Häusern, sowie technische Erleichterungen an die Anforderungen des vorbeugenden Brandschutzes, wie beispielsweise den Entfall der Notwendigkeit von Anleitern durch die örtliche Feuerwehr. In Bezug auf diese Ausführungsform mit Fluchttreppe sei darauf hingewiesen, dass die Anordnung der Fluchttreppe innerhalb der Laubengangschicht im Rahmen der Erfindung so zu verstehen ist, dass die Fluchttreppe ein Teil des Laubengangs ist, der sich über die gesamte Länge des Typenhauses erstreckt. Die Fluchttreppe kann bei dieser Ausführungsform der Erfindung somit an einem Ende des Laubengangs ein Abschlusssegment des Laubengangs bilden, das somit konsequenterweise mit dem jeweiligen Ende des Laubengangs und des Typenhauses fluchtet.

Erfindungsgemäß können Siedlungen ausschließlich aus zweigeschossigen Gebäuden formiert werden, wobei die Traufhöhe rund 6,75m beträgt.

Ferner können Siedlungen erfindungsgemäß auch ausschließlich aus dreigeschossigen Gebäuden mit einer Traufhöhe von rund 9,75m realisiert sein.

Eine weitere Besonderheit der Erfindung ist die Möglichkeit, dass zwei- und dreigeschossige Gebäude innerhalb einer Siedlung gemischt werden können. Einzig zu beachtende Einschränkung bei der Formierung von Siedlungen ist dabei, dass der notwendige Rettungsweg über den Laubengang im zweiten Obergeschoss nicht wegen eines niedrigeren zweigeschossigen Gebäudes unterbrochen wird. Das zweigeschossige Typenhaus darf daher in einer Kettenanordnung nicht näher am Treppenhaus stehen als das dreigeschossige Typenhaus.

Zwei oder mehrere der zuvor beschriebenen Siedlungen mit einem Typentreppenhaus können untereinander verbunden werden. Daraus entstehen größere zusammenhängende Siedlungen mit zwei oder mehr Typentreppenhäusern. Das geometrisch räumliche System, sowie Anforderungen an die Rettungsweglänge entspricht der bereits erfolgten Darlegung von Siedlungen mit einem Treppenhaus. Aufgrund der Maßgabe zur Bildung von Brandabschnitten können zwischen zwei Treppenhäusern maximal fünf Häuser in Kette angeordnet werden. Diese Funktion wird erfindungsgemäß durch den Treppenraum des Treppenhauses sowie die Abstände zwischen den Baukörpern übernommen. Die Größe einer zusammenhängenden Siedlung ist unter Bildung von Brandabschnitten zumindest theoretisch unbegrenzt.

Zusätzlich zur Bauweise auf ebenem Grund, kann das Siedlungssystem auch im natürlichen Geländeverlauf angewendet werden, ohne das jeweilige Grundstück vorher einebnen zu müssen. Zur Reaktion auf unterschiedliche Gefällegrade wurde erfindungsgemäß ein System mit zwei Variablen entwickelt, welche jeweils für sich oder kombiniert angewendet werden.

Die erste und feinere Einflussgröße besteht darin, dass die Laubengangkonstruktionen, welche außenseitig über ein eigenständiges Stützentragwerk verfügen, im Gefälle als Rampe ausgebildet werden können. Auf diese Weise kann je Typenhaus ein Höhenunterschied von bis zu 38cm hergestellt werden. Der Hochpunkt der Rampe entspricht dabei dem Niveau des Fertigbodens der Geschossdecke. An dieser Stelle befindet sich auch der erste bzw. immer vorhandene Zugang ins Geschoss. Ein zweiter bzw. dritter optionaler Zugang in das Geschoss ist mittels einer oder zwei Stufen möglich. Diese Einheiten sind ausnahmsweise nicht barrierefrei. Die Rampe des Laubengangs erstreckt sich über bis zu drei Rasterfeldern auf einer Länge von rund 6,0m. Das Gefälle der Rampe beträgt bis zu rund 6,0%. Das Prinzip kann Haus an Haus entlang dem natürlichen Gelände theoretisch ohne Beschränkung und je Haus in unterschiedlichen Gefällegraden fortgesetzt werden. Bei einer Siedlungsausdehnung mit sechs Häusern kann auf ein natürliches Gefälle von rund 4% ohne Eingriffe in das Gelände reagiert werden (A).

Die zweite und gröbere Einflussgröße bringt die Split-Level-Variante des Typentreppenhauses hervor. Die Laubengänge, welche auf zwei Seiten des Treppenraums angeordnet sind, können um ein Halbgeschoss versetzt vom Zwischenpodest der zweiläufigen Treppe bedient werden. Mit dieser Technik hat das Laubengangsystem der Obergeschosse einen Sprung von rund 1,50m. Der Aufzug mit zweiseitigem Zugang kann die Halbgeschosse auch barrierefrei andienen. Bei alleiniger Verwendung des Split-Level-Treppenhauses ohne Verwendung von Laubengängen im Gefälle ergibt sich ein terrassierter Geländeverlauf. Dies entspricht einem ursprünglich natürlichen Geländeverlauf von bis zu rund 4,5% (B).

Eine Terrassierung mit einer kompletten Geschosshöhe ist selbstverständlich ebenso realisierbar. Der Geländesprung beträgt dann rund 3,00m. Dies entspricht einem ursprünglich natürlichem Geländeverlauf von bis zu rund 9,0%.

Die Kombination der beiden Systeme Laubengang im Gefälle und Geländeversatz Halbgeschoss oder Geschoss am Treppenhaus ist erfindungsgemäß möglich.

Ein Alleinstellungsmerkmal für die erfindungsgemäße Typenhaussiedlung ist eine im Wesentlichen vollumfängliche Barrierefreiheit. Das gesamte Siedlungssystem, vom Außenraum, über die Tiefgarage, alle Erschließungswege, zweigeschossige und dreigeschossige Baukörper bis in alle Nutzungseinheiten, ist auch mit dem Rollstuhl zugänglich. Davon ausgenommen ist nur die optionale offene Galerie, die kein eigenständiges Geschoss ist und immer eine nicht notwendige Zusatzfläche bietet.

Die barrierefreie Erschließung der Obergeschosse aller Typenhäuser ist über einen im Treppenhaus angeordneten gemeinsamen Aufzug gesichert.

Die Höhenunterschiede zwischen Gebäudezugängen sind im Außenbereich immer mit Rampen bis zu 6% oder im natürlichen Gelände unter 4% Gefälle erreichbar. Die Differenz zwischen Typenhaus und Typenhaus beträgt bis zu maximal zwei Stufenhöhen, d.h. 38cm, und zwischen Typenhaus und Treppenhaus bis zu maximal drei Stufenhöhen, d.h. 57cm. Bei größerem Geländegefälle kann ein zusätzlicher Geländeversprung von rund 150cm oder 300cm im Bereich des Treppenhauses mit dem im Treppenhaus integrierten Aufzug überwunden werden. Eine Ausnahme sind die geteilten Wohneinheiten bei einer Ausführung der Laubengänge im Gefälle. In diesem Fall ist nur eine von zwei Wohneinheiten am Geschoss barrierefrei.

Die Grundidee der erfindungsgemäßen Typenhäuser ist die serielle, industrialisierte Herstellbarkeit mit einem hohen werkseitigen Vorfertigungsgrad. Das Typenhaus und das Typentreppenhaus sind deshalb in Holzelementbauweise entwickelt worden. Der Anspruch des Siedlungssystems und des Typenhaussystems ist jedoch auf andere Bauweisen grundsätzlich und frei von wesentlichen Abweichungen übertragbar und wird deshalb unabhängig von der Bauweise erhoben. Vorfertigung in Stahlbauweise ist eine gängige Technik und wäre für das vorgestellte System gleichermaßen geeignet. Auch die Technologien zur Vorfertigung von Massivbauteilen schreitet voran. Selbst die konventionelle Herstellung in Mauerwerk und Stahlbeton kann in Fällen, wo örtliche Rahmenbedingungen es verlangen, ausnahmsweise zum Tragen kommen.

Das erfindungsgemäße Konzept einer Dachform umfasst ein Satteldach auf dem Hauptbaukörper eines Typenhauses und ein minimal geneigtes flaches Dach auf Laubengang und Balkon und folgt den erfindungsgemäßen Anforderungen des Koppelungssystems der Häuser. Erfindungsgemäß wird das Niederschlagswasser an den Seiten des Hauptbaukörpers linear von den beiden gegenüberliegenden Seiten des Haupt- und Nebendaches zusammengeführt und in zwischenliegenden Fallrohren nach unten geführt. Auf diese Weise ist vorteilhafterweise eine von der Entwässerung unabhängige Reihung der Baukörper möglich und eine außenliegende Rinne nicht nötig. Zusätzlich ist die Wasserführung am Dach so angelegt, dass sie sich von der Anschlussstelle der Häuser wegbewegt und in einer Anordnung der Fallrohre an der Außenwand des Hauptbaukörpers erfolgt. Das 30 Grad geneigte Satteldach bildet darüber hinaus einen guten Winkel für die Aufnahme einer Photovoltaik (PV)-Paneele und ist für eine zu erwartende städtebauliche Integration die beste Lösung.

Das Typentreppenhaus ist auf dem Konstruktionsraster von 2,0m ± 20%, vorzugsweise ± 10%, beispielsweise 2,12m ± 10% in beide Richtungen aufgebaut. Die Grundfläche des Baukörpers bildet im Obergeschoss im Wesentlichen ein Quadrat beispielsweise im vierfachen Rastermaß von 8 x 8 m, oder beispielsweise 8,48m zzgl. Konstruktionsstärke.

Das Quadrat als Grundform ist deshalb von Bedeutung, weil das Treppenhaus aufgrund der Split-Level-Variante und Gefällemöglichkeit in zwei Richtungen, erfindungsgemäß um 90 Grad gedrehte Ausrichtungen haben kann.

In der Mitte des Baukörpers befindet sich der brandschutztechnisch abgeschlossene Treppenraum mit Aufzugsschacht. Treppenraum und Aufzugsschacht haben jeweils zweiseitig orientierte Öffnungen zu beidseitig im Baukörper integrierten Laubengängen, welche das Verbindungssystem der Siedlung schaffen.

Das Typentreppenhaus gibt es je nach Erfordernis in einer zweigeschossigen und einer dreigeschossigen Variante. Die Laubengänge können aufgrund ihrer eigenen außenseitigen Stützen einfach auch in Split-Level-Position in Höhe des Treppenpodests angeordnet werden. Die barrierefreie Anbindung erfolgt in diesem Fall über einen Durchladeraufzug. Ebenso ist je nach Typenhaussiedlungsbildung eine asymmetrische Ausführung von zweigeschossigem Laubengang auf der einen Seite und dreigeschossigem Laubengang auf der anderen Seite möglich bzw. eine nur einseitige Ausführung des Laubengangs.

Das Typentreppenhaus kann auf ein zusätzliches Treppengeschoss im Untergeschoss geometrisch passend aufgesetzt werden.

Die Typenhaussiedlung verfügt über ein gemeinsames zusammenhängendes Untergeschoss, welches eine Tiefgarage, Kellerräume, Technikräume und Gemeinschaftsflächen aufnimmt. Jedes Typenhaus ist von dort aus sowohl über die Laubengänge als auch über einen Freiraum im Erdgeschoss trockenen Hauptes zu erreichen.

Das Maßsystem der Siedlung ist auf das Konstruktionssystem des Untergeschosses abgestimmt. Das Stützraster beträgt mit rund 6,00m x 6,00m, beispielsweise 6,36m x 6,36m dem dreifachen Konstruktionsraster der Typenhäuser.

Geometrische Anforderungen zur Realisierung einer Tiefgarage mit wirtschaftlichen Massivspannweiten und ausreichenden Rangierabständen sind im System somit erfüllt. Innerhalb dieser Deckenspannweite können zwei nebeneinander liegende Parkplätze, eine Fahrgasse oder auch eine Tiefgaragenabfahrt realisiert werden. Die Abfahrt kann somit in jede Himmelsrichtung und an allen Ecken und Seiten zwischen oder neben den Typenhäusern positioniert werden. Unter der Länge eines Typenhauses ist Raum für vier Stellplätze in einer Reihe.

Die thermische Gebäudehülle des rechteckigen Baukörpers der Typenhäuser erstreckt sich über ein vierfaches Grundraster von rund 8m, beispielsweise 8,48m in Querrichtung und ein sechsfaches Grundraster von rund 12m, beispielsweise 12,72m in Längsrichtung. Auf der Längsseite, die auch der Erschließung dient, befindet sich ein Laubengang in Breite eines Grundrasters von 2,0m ± 20%, vorzugsweise ± 10%, beispielsweise 2,12m ± 10% auf voller Baukörperlänge. Auf der gegenüberliegenden Seite ist eine Balkonkonstruktion gleichen Ausmaßes vorgesehen. Insgesamt entsteht unter Einbeziehung der unbeheizten Gebäudeflächen eine quadratische Gesamtgrundfläche von beispielsweise 12m x 12m oder beispielsweise 12,72m x 12,72m zzgl. Konstruktionsanteil, auf Basis des sechsfachen Grundrasters. Die Außenwände sowie die Stützenreihen der beiden Vorbauten Balkon und Laubengang sind tragend. Im Gebäudeinneren sind die tragenden Bauteile auf ein Minimum von zwei Stützen mit Unterzug reduziert, um die Raumaufteilung flexibel zu halten. Zum Einbau einer internen Treppe ist in jeder Geschossdecke eine Öffnung dafür bereits konstruktiv vorgesehen. Im Dachgeschoss befindet sich eine zusätzliche optionale Galerieebene. Das System umfasst eine zwei- und eine dreigeschossige Variante des identisch konzipierten Gebäudes. Ergänzend zum gleich ausgeführten Erdgeschoss und Dachgeschoss beider Typenhäuser erhält die dreigeschossige Variante eine mittlere Geschossebene.

Die Besonderheiten des Typenhauses sind zum einen die vielfältigen Ausbaumöglichkeiten innerhalb ein und desselben Hüllkörpers und zum anderen die nachträgliche Wandelbarkeit im Rahmen von verschieden vordefinierten Grundrisslayouts.

Bei der Flexibilität werden erfindungsgemäß zwei Arten räumlicher Flexibilität unterschieden, nämlich eine Raumaufteilungsflexibilität innerhalb der Einheiten, d.h. eine Aufteilungsflexibilität, und eine Größenflexibilität, d.h. ein Zusammenfassen und Trennen von Einheiten.

Die Aufteilungsflexibilität bezieht sich unter anderem auf die Anzahl möglicher Individualräume innerhalb der Wohneinheiten. Es können einer bis drei Individualräume je Geschoss gebildet werden.

Die Größenflexibilität erfolgt zum einen über eine Verbindung oder Trennung von Geschossen und zum anderen innerhalb eines Geschosses. Die Geschosse können über eine interne nicht notwendige Treppe verbunden bzw. bei Entfernung der Treppe getrennt werden. Ein Geschoss kann jeweils halbiert oder gedrittelt in kleinere Einheiten geteilt werden.

Bezüglich der daraus resultierenden Anpassungsfähigkeit des Typengebäudes, respektive Typenhauses, werden ferner zwei zeitliche Betrachtungen der Flexibilität unterschieden, nämlich hinsichtlich der zahlreichen verschiedenen Ausbaumöglichkeiten bei der Herstellung als Ausbauflexibilität, sowie eine einfache nachträgliche Veränderbarkeit als Anpassungsflexibilität.

Der am Typenhaus integrierte Laubengang ermöglicht eine von der internen Erschließung unabhängige gesonderte Erschließung der Obergeschosse und bildet somit die Basis für einen wahlweisen Verzicht auf die interne Erschließung. Der Laubengang, welcher sich über die Längsseite des thermischen Baukörpers orientiert, eröffnet die Option, ein, zwei oder drei Zugangsmöglichkeiten je Geschoss zu positionieren und somit die Grundfläche eines jeweiligen Geschosses ein- oder zweifach quer zu teilen. Über die interne Treppe verbundene Geschoße können einfach mittig oder im zweidrittel Verhältnis geteilt werden. Der Laubengang wird unabhängig vom Ausbau des Typenhauses immer vorgehalten. Die Tiefe des Laubengangs mit mind. 1,80m erlaubt eine barrierefreie Erschließung, beispielsweise hinsichtlich einer Begegnungsbreite von zwei Rollstühlen.

Innerhalb des Typenhauses kann an einer in jedem Fall vorkonstruierten Deckenaussparung eine demontable und remontable interne Treppe wahlweise ausgeführt werden, was die Verbindung bzw. Trennung der Geschosse zueinander möglich macht. So ist/sind eine Treppenverbindung beim zweigeschossigen und zwei Treppenverbindungen beim dreigeschossigen Baukörper erfindungsgemäß umfasst. Die Treppe befindet sich direkt hinter der Außenwand zum Laubengang, in Gebäudemitte angeordnet. Die Systemtreppe ist aus Einzelteilen konstruiert und verschraubt und kann ohne Einsatz von Hebezeug ein- und ausgebaut werden. Für den Verschluss der Deckenöffnung sind entsprechende Systembauteile vorgesehen, mit welchen die Deckenöffnung entsprechend der technischen Anforderungen verschlossen wird.

Aus der Kombination der beiden zuvor beschriebenen Mechanismen lassen sich in ein und derselben dreigeschossigen Gebäudehülle eine Vielzahl, wie beispielsweise 22 unterschiedliche Einheitsgrößen von 30 m² bis 282 m² aufteilen und in der zweigeschossigen beispielsweise neun unterschiedliche Größen von 29 m² bis 194 m².

Folgende Liste beschreibt im System vorgesehenen Größen.

Soweit nicht gesondert erwähnt, gelten die Flächen für das zwei- und das dreigeschossige Typenhaus ohne Balkonflächen.
- Gesamtes Haus dreigeschossig: 265 m² mit Galerie 282 m²
- Gesamtes Haus zweigeschossig: 176 m² mit Galerie 194 m²
- 2/3 Haus dreigeschossig: 163 m² mit Galerie 175 m²
- 2/3 Haus zweigeschossig: 109 m² mit Galerie 121 m²
- 1/2 Haus dreigeschossig: 127 m² mit Galerie 136 m²
- 1/2 Haus zweigeschossig: 85 m² mit Galerie 94 m²
- Erdgeschoss mit Obergeschoss im dreigeschossigen Haus: 176 m²
- Obergeschoss mit Dachgeschoss dreigeschossigen Haus: 176 m² mit Galerie 194 m²
- Erdgeschoss mit Obergeschoss im 2/3 Haus dreigeschossig: 109 m²
- Obergeschoss mit Dachgeschoß im 2/3 Haus dreigeschossig: 109 m² mit Galerie 121 m²
- Erdgeschoss mit Obergeschoss im 1/2 Haus dreigeschossig: 85 m²
- Obergeschoss mit Dachgeschoß im 1/2 Haus dreigeschossig: 85 m² mit Galerie 94 m²
- Erdgeschoss oder Obergeschoss eine Fläche: 93 m²
- Dachgeschoss eine Fläche: 93 m² mit Galerie 110 m²
- Erdgeschoss oder Obergeschoss halbiert: 46 m²
- Dachgeschoss halbiert: 46 m² mit Galerie 55 m²
- Erdgeschoss oder Obergeschoss gedrittelt: 30 m² seitlich bzw. 32 m² mittig
- Dachgeschoss gedrittelt: 30 m² mit Galerie 36 m² seitlich bzw. 32 m² mit Galerie 38 m² mittig
- Erdgeschoss oder Obergeschoss zwei Drittel: 62 m²
- Dachgeschoss zwei Drittel: 62 m² mit Galerie 71 m²

Weitere Größen können sich aus der Kombination von geteilten und vollen Geschossen ergeben.

Das Grundraster des Baukörpers von 2,0m ± 20%, vorzugsweise ± 10%, beispielsweise 2,12m ± 10% welches bereits in der Konstruktion von Balkon und Laubengang in Erscheinung tritt, wird ebenfalls in der Bekleidung der geschlossenen Fassadenbereiche abgebildet. Die vertikalen Lisenen übernehmen in der gesamten Siedlung die Ordnung für das Andocken der Baukörper zueinander. Das Herumführen dieser Struktur um den gesamten Baukörper ermöglicht die zuvor beschriebenen Anschlussmöglichkeiten und die Drehbarkeit der Baukörper relativ zueinander.

Die Fassadenöffnungen teilen sich in drei Bereiche: die Fenstertüren zum Balkon, die Fenster auf den Giebelseiten, sowie Türen und Fenster zum Laubengang orientiert.

Die beispielsweise fünf Fenstertüren zum Balkon sind in jeder Ausbauvariante und Siedlungsanordnung gleich. Sie sind immer vorhanden und werden nachträglich nicht verändert.

Die Fenster auf beiden Giebelseiten sind unabhängig vom Innenausbau und werden nachträglich nicht verändert. Abhängig von der Lage des Baukörpers im Siedlungsgefüge sind die Fenster bei freistehenden oder versetzt aneinandergebauten Gebäudeseiten vorhanden. Bei an den Giebelseiten aneinander gebauten Häusern wird eine konstruktiv immer vorhandene Öffnung in der Art des Wandaufbaus verschlossen und die Innenwandbekleidung darüber hinweg geführt. Es handelt sich um ein für die Belichtung der Innenräume nicht zwingend notwendiges Fenster.

Zur Laubengangseite befinden sich Fenster und Türen, welche die Geschosse vom Laubengang her erschließen. An insgesamt drei vom Tragwerk befreiten Öffnungen, d.h. in jedem Gebäudedrittel an einer Öffnung, werden wahlweise und abhängig vom Innenausbau eine Türe und/oder ein Fenster angeordnet. Der nicht für die Öffnungen benötigte Flächenanteil erhält einen Wandverschluss. Die konstruktiven Öffnungen sind immer vorhanden. Die Einsätze der großen Wandöffnungen können auch nachträglich angepasst werden. Die drei kleinen Öffnungen, welche mögliche Bäder und Nebenräume belüften und belichten, sind in ihrer Größe und Lage immer vorhanden. Ein Verschluss ist optional möglich.

Die Organisation der Innenräume folgt einem erfindungsgemäßen Ordnungsprinzip.

Zur Balkonseite orientiert befindet sich die bis zur Mitte des Baukörpers reichende "Raumschicht". Dort befinden sich die Haupträume, Aufenthaltsräume, sowie Zimmer mit Zugang zum Balkon bzw. zum individuellen Freiraum im Erdgeschoss.

Auf der anderen Seite, zum Laubengang hin orientiert, befindet sich die circa bis zu einem Viertel der Gebäudetiefe reichende "dienende Schicht", welche auch die haustechnischen Vertikalinstallationen enthält. Dort befinden sich meist Windfang, Garderobe, Bad, WC, Küche, Flur, interne Treppe und Nebenräume.

Der restliche Raum bis zur Mitte wird häufig als Flurbereich mit Schrankschicht genutzt oder kann alternativ sowohl der dienenden Seite als auch der Raumseite zugeordnet werden. In einzelnen Grundrissvarianten sind auch Aufenthaltsräume auf der dem Laubengang zugeordneten Raumhälfte seitlich vorgesehen.

Zusätzlich zur Grundrissorganisation in Längsschichten sind auch über die volle Gebäudetiefe durchgesteckte Räume mit zweiseitiger Orientierung möglich.

Alle Trennwände innerhalb der Gebäudehülle sind nicht tragend und können nachträglich verändert werden.

Auf Grundlage der vorher beschriebenen Prinzipien können jeweils im Erdgeschoss und Obergeschoss mindestens 86 Grundrisse für Wohnen und Arbeiten gebildet werden, inkl. der Grundrisse für sonstige Nutzungen wie Kinderbetreuung, Kleingastronomie und Mehrzweckräume Alle Grundrisse sind in einer an der Mittelquerachse gespiegelten Variante möglich. Dies erhöht die Gesamtzahl der Grundrisse auf 172. Alle Büro- und Wohngrundrisse, sowie Kinderbetreuung und Mehrzweckräume inklusive der gespiegelten Varianten können auch im Dachgeschoss positioniert über eine zusätzliche Galerieebene verfügen, was 168 zusätzliche unterschiedliche Grundrisse bedeutet.

Zum besseren Überblick sind folgende Grundrissgruppen gebildet: geteilte Geschosse (Appartements) Fig. 8, volle Geschosse (Geschosswohnungen) Fig. 9, über mehrere Geschosse (Maisonettewohnungen und Häuser Fig. 10), weitere Nutzungen Fig. 11.

Weitere Ausführungsformen der Erfindung ergeben sich aus den Unteransprüchen.

Nachfolgend wird der Erfindung anhand von Ausführungsbeispielen beschrieben, die anhand der Abbildungen näher erläutert werden. Hierbei zeigen:
- Fig. 1: eine Vielzahl von schematischen Darstellungen einer Typenhausgrundeinheit in verschiedensten Anordnungen;
- Fig. 2: schematische Detaildarstellungen einer Vielzahl möglicher Anordnungen von zwei Typenhäusern zueinander;
- Fig. 3A, 3B: schematische Darstellungen einer Typenhaussiedlung bestehend aus einer Typenhausgrundeinheit mit zwei zusätzlichen angegliederten Typenhäusern;
- Fig. 4: eine schematische Darstellung einer Verbindung von zwei Typenhäusern über einen jeweiligen Laubengang;
- Fig. 5: schematische Darstellungen eines Typenhaussiedlungskomplexes in drei unterschiedlichen Varianten A, B und C;
- Fig. 6: schematische Darstellungen eines erfindungsgemäßen Ensembles auf einem abfallenden Baugrund in drei unterschiedlichen Varianten A, B und C
- Fig. 7A, 7B: schematische Darstellungen eines erfindungsgemäßen Typenhauses in einer Schnittansicht von oben;
- Fig. 8 bis 11: schematisch dargestellte Grundrissgruppen für geteilte Geschosse (= Appartements) Fig. 8, volle Geschosse (= Geschosswohnungen) Fig. 9, über mehrere Geschosse verteilt (= Maisonettewohnungen und Häuser) Fig. 10 sowie weitere Nutzungen Fig. 11.

Fig. 1 zeigt eine Vielzahl von schematischen Darstellungen einer Typenhausgrundeinheit in verschiedensten Anordnungen, nämlich insbesondere unterschiedliche erfindungsgemäße Verbindungen zwischen einem Typentreppenhaus 30 und an dem Typentreppenhaus 30 angeschlossenen Typenhäusern 20, insbesondere Typenwohnhäusern.

Die Verbindung von Typentreppenhaus 30 und Typenhaus 20 erfolgt erfindungsgemäß Ecke an Ecke. An jeder Ecke des Treppenhausbaukörpers 30 kann jeweils gleichzeitig ein Typenhaus 20 angeschlossen sein, was insgesamt bis zu vier Typenhäuser 20 pro Typenhausgrundeinheit bedeutet. Dafür stehen am Treppenhausbaukörper 30 acht Anschlusspositionen für Typenhäuser 20 zur Verfügung, nämlich an jeder Gebäudeecke zwei. Auch am Typenhausbaukörper 20 bestehen über Eck jeweils zwei Anschlussmöglichkeiten, längsseitig und stirnseitig des jeweiligen Laubengangs 40. Zur Wahrung eines Häuserabstands von drei Rasterfeldern, sowie durchgängiger Deckenspannweiten in der Tiefgarage erfolgt die Anordnung windmühlenartig. Hieraus ergeben sich erfindungsgemäß an jeder Ecke vier, also insgesamt 16 Verbindungsstellungen für ein Typenhaus 20 am Treppenhaus 30.

Fig. 2 zeigt schematische Detaildarstellungen einer Vielzahl möglicher Anordnungen von zwei Typenhäusern 20 zueinander, d.h. gemäß Fig. 2 Verbindungen zwischen Wohnhaus 20 und Wohnhaus 20, wobei auch eine Verbindung zwischen Typenhaus 20 und Typenhaus 20 im Regelfall Ecke an Ecke erfolgt. Die Anbindung gleich ausgerichteter Typenhäuser 20 erfolgt gemäß einer erfindungsgemäßen Reihenhaus-Formation (A) jeweils Stirnseite an Stirnseite der jeweiligen Laubengänge 40 der Typenhäuser 20.

Eine um 180 Grad gedrehte Ausrichtung der Typenhäuser 20 zueinander kann gemäß Formation (B) sowohl Stirnseite an Stirnseite als auch mit einem Versatz Längsseite an Längsseite gemäß Formation (C) des Laubengangs 40 zusammengefügt werden.

In einem Winkel von 90 Grad zueinander ausgerichtete Baukörper der Typenhäuser 20 werden erfindungsgemäß mit Stirnseite an Längsseite verbunden, nämlich gemäß den Formationen (D) und (E). Für diesen Fall gibt es neben den zwei vorgenannten Möglichkeiten (D) und (E), nämlich Ecke an Ecke, eine zusätzliche erfindungsgemäße Alternative, dergemäß die Stirnseite eines Laubengangs 40 nicht am letzten Rasterfeld des Laubengangs 40 gesetzt wird, sondern um ein (F) oder zwei (G) Rasterfelder eingerückt. Gespiegelte Varianten gegenüber der Abbildung sind erfindungsgemäß gleichermaßen möglich.

Fig. 3 zeigt eine schematische Darstellung einer Typenhaussiedlung 10 bestehend aus einer Typenhausgrundeinheit mit zwei zusätzlichen angegliederten Typenhäusern 20. Jedes der einzelnen Typenhäuser 20 des Ensembles 10 weist einen Laubengang 40 sowie einen auf der dem Laubengang 40 gegenüberliegend angeordneten Seite des Typenhauses 20 angeordneten Balkon 50 auf. Die einzelnen Typenhäuser 20 sind miteinander über ihre jeweiligen Laubengänge 40 verbunden, wobei die die Typenhausgrundeinheit bildenden Typenhäuser 20 an ein zentrales Typentreppenhaus 30 angeschlossen sind, wobei das Typentreppenhaus 30 einen quadratischen Querschnitt hat und beidseitig über einen Laubengang 40 verfügt, über welchen wiederum ein jeweiliger Zugang zu den Laubengängen 40 der einzelnen Häuser 20 möglich ist. Die Typenhausgrundeinheit wird hierbei somit aus dem Typentreppenhaus 30 und vier windmühlenartig an das Typentreppenhaus 30 angeschlossene Typenhäuser 20 gebildet, wobei in Längsrichtung der Typenhäuser 20 gesehen jeweils ein weiteres Typenhaus 20 mit der Typenhausgrundeinheit verbunden ist. Im Falle der in Fig. 3 gezeigten Darstellung ist das südliche, also in Fig. 3 unten dargestellte zusätzliche Typenhaus 20 mit seinem Laubengang 40 mit beiden benachbart angeordneten Typenhäusern 20 verbunden, während das nördlich, also in Fig. 3 oben dargestellte zusätzliche Typenhaus 20 lediglich eine Verbindung zu dem östlich davon, also in Fig. 3 rechts dargestellten Typenhaus 20 hat, die wiederum über die jeweiligen Laubengänge 40 der beiden über ihre jeweiligen Laubengänge 40 aneinandergrenzenden Typenhäuser 20 realisiert ist.

Des Weiteren ist in Fig. 3A und 3B gut zu erkennen, dass das erfindungsgemäße Typentreppenhaus 30 über eine zweiläufige Treppe 32 und einen Aufzug 34 verfügt, wobei das Typentreppenhaus 30 jeweils zwei Zugänge 36 zu einem auf jeweils gegenüberliegenden Seiten angeordneten jeweiligen Laubengang 40 hat.

Darüber hinaus ist in Fig. 3 ebenfalls gut zu erkennen, dass einzelne Typenhäuser 20 auch über eine interne Treppe 80 verfügen können, über welche einzelne Stockwerke des jeweiligen Typenhauses 20 miteinander verbunden sein können. Ferner kann sich am Ende jeder Häuserkette eine Fluchttreppe (42) als zweiter baulicher Rettungsweg innerhalb der Laubengangschicht befinden.

Fig. 4 zeigt eine schematische Darstellung einer Verbindung von zwei Typenhäusern 20 über einen jeweiligen Laubengang 40, wobei die jeweiligen Laubengänge 40 nicht auf Stoß, sondern an ihren jeweiligen Enden etwas versetzt angeordnet sind, so dass ein Durchgang von einem Laubengang 40 zum anderen Laubengang 40 problemlos möglich ist. Des Weiteren ist in Fig. 4 gut zu erkennen, dass die Laubengänge hinsichtlich ihrer Breite sowie ihrer Länge einem Rastermaß 60, das im vorliegenden Fall 2,00 m beträgt, folgen, so dass die beiden Laubengänge 40 wie auch das übrige Typenhaus 20 behindertengerecht gestaltet ist und eine Begegnung von beispielsweise zwei Rollstühlen, die sich entgegenkommen, problemlos möglich ist, ohne dass ein Stau entsteht oder ein Ausweichen notwendig wäre.

Fig. 5 zeigt schematische Darstellungen eines Typenhaussiedlungskomplexes 70 in drei unterschiedlichen Varianten A, B und C, wobei der Typenhaussiedlungskomplex 70 gemäß Konfiguration (A) im Wesentlichen linear, der Typenhaussiedlungskomplex 70 gemäß Konfiguration (B) im Wesentlichen hufeisenförmig und der Typenhaussiedlungskomplex 70 gemäß Konfiguration (C) im Wesentlichen ringförmig ausgebildet ist.

In beispielhafter Darstellung ist somit eine linear orientierte Siedlung mit 15 Häusern 20 und zwei Treppenhäusern 30 (A), eine U-förmig orientierte Siedlung mit 10 Häusern 20 und zwei Treppenhäusern 30 (B) und eine ringförmig orientierte Siedlung mit 12 Häusern 20 und zwei Treppenhäusern 30 (C), dargestellt.

Sämtliche drei hier schematisch und beispielhaft dargestellte Typenhaussiedlungskomplexe 70 umfassen jeweils zwei Typentreppenhäuser 30 sowie zahlreiche Typenhäuser 20, die jeweils über ihre jeweiligen Laubengänge 40 miteinander verbunden sind. An dieser Stelle sei erwähnt, dass gemäß Fig. 5, wie auch in allen anderen dargestellten Figuren die jeweiligen Bezugszeichen der Übersichtlichkeit halber nur beispielhaft eingezeichnet sind und die jeweiligen Typenhäuser 20 einerseits einen stark schraffiert dargestellten Laubengang 40 und einen andererseits der zweigliedrigen Wohneinheit angeordneten Balkon 50 aufweisen. Des Weiteren sei an dieser Stelle erwähnt, dass ein Balkon 50 lediglich ein optionales Merkmal des ein jeweiliges Typenhaus 20 bildenden Baukörpers ist und der Baukörper auch eine Fensterfront oder voneinander abgegrenzte Fenster aufweisen kann.

Die Fig. 6 zeigt jeweils schematische Darstellungen eines erfindungsgemäßen Ensembles auf einem abfallenden Baugrund in drei unterschiedlichen Varianten A, B und C. Gemäß Prinzip A sind jeweilige Laubengänge in einem Gefälle ausgebildet, während die Laubengänge gemäß Prinzip B terrassenartig höhenmäßig gegeneinander versetzt sind. Gemäß der als Kombination C dargestellten Variante können die jeweiligen Laubengänge 40 der einzelnen Typenhäuser 20 sowie des Typentreppenhauses 30 auch sowohl terrassenartig höhenmäßig gegeneinander versetzt sein als auch im Falle der Laubengänge 40 der Typenhäuser 20 auch ein Gefälle aufweisen. Das Typentreppenhaus 30 selbst weist hierbei gemäß einer Split-Level-Variante auf den jeweils gegenüberliegenden Seiten des Typentreppenhauses 30 höhenmäßig gegeneinander versetzte Laubengänge 40 auf.

Fig. 7A und 7B zeigt eine schematische Darstellungen eines erfindungsgemäßen Typenhauses 20 in einer Schnittansicht von oben. Hierbei ist gut erkennbar, dass von einem Laubengang 40 pro Stockwerk mehrere Zugänge zu einer oder gegebenenfalls auch mehreren Wohneinheiten, die voneinander getrennt sind, möglich ist. Auf der dem Laubengang 40 gegenüberliegenden Seite des Typenhauses 20 kann ein Balkon 50 angeordnet sein. Auf den beiden Querseiten des Typenhauses 20 sind auf der balkonseitigen, respektive fensterseitigen Hälfte des beispielhaft dargestellten Typenhauses 20 ebenfalls optional jeweils Fenster vorgesehen. Die tragenden Bauteile innerhalb der Grundfläche sind je Geschossebene auf zwei Stützen reduziert. Auf der Seite des Laubengangs ist im mittleren Drittel eine Deckenöffnung im Tragwerk vorgesehen, welche wahlweise eine interne Treppe 80 zur Verbindung der Geschosse aufnehmen kann.

Fig. 8 bis 11 zeigen schematisch dargestellte Grundrissgruppen, nämlich gemäß Fig. 8 für geteilte Geschosse, d.h. Appartements, gemäß Fig. 9 für volle Geschosse, d.h. für Geschosswohnungen, gemäß Fig. 10 für über mehrere Geschosse verteilte Grundrisse, d.h. beispielsweise für Maisonettewohnungen oder Häuser sowie gemäß Fig. 11 für weitere Nutzungen. Die Grundrisse gemäß Fig. 8 und Fig. 10, sind beispielsweise für Wohnen, Arbeiten, Wohnen und Arbeiten im Erdgeschoss, Obergeschoss und Dachgeschoss mit Galerie geeignet. Wohnen beinhaltet auch Kurzzeitwohnen, betreutes Wohnen, Wohnheime, sowie Filialwohnungen mit geteilten Flächenanteilen. Asymmetrisch spiegelbare Grundrisse sind mit * markiert. Sonderfunktionen wie gemeinschaftliche Nutzung und sonstige Nutzungen sind gesondert vermerkt.

An dieser Stelle sei darauf hingewiesen, dass alle oben beschriebenen Teile für sich alleine gesehen und in jeder Kombination, insbesondere die in den Zeichnungen dargestellten Details, als erfindungswesentlich beansprucht werden. Abänderungen hiervon sind dem Fachmann geläufig.

### Bezugszeichenliste

- 10: Ensemble / Typenhaussiedlung
- 20: Typenhaus
- 30: Typentreppenhaus
- 32: Treppe
- 34: Aufzug
- 36: Zugang
- 40: Laubengang
- 42: Fluchttreppe
- 50: Balkon
- 60: Rastermaß
- 70: Typenhaussiedlungskomplex
- 80: Treppe

## Patentansprüche

1. Ensemble (10) in Form einer Typenhaussiedlung (10), die zumindest zwei Typenhäuser (20), insbesondere Typenwohnhäuser, umfasst, wobei zumindest zwei bis maximal vier Typenhäuser (20), insbesondere in jedem nicht ebenerdigen Stockwerk, über ein gemeinsames Typentreppenhaus (30) miteinander verbunden sind, um eine Typenhausgrundeinheit zu bilden.

2. Ensemble nach Anspruch 1,
**dadurch gekennzeichnet, dass**
das Typentreppenhaus (30) vorzugsweise einen in Aufsicht im Wesentlichen quadratischen Grundriss hat und eine, insbesondere zweiläufige, Treppe (32) sowie gegebenenfalls einen Aufzug (34) sowie ferner beidseitig von Treppe (32) und Aufzug (34), insbesondere in jedem, vorzugsweise nicht ebenerdigen, Stockwerk, jeweils einen Laubengang (40) umfasst, wobei sich die beiden Laubengänge (40) jeweils über die gesamte Länge des, insbesondere quadratischen, Grundrisses erstrecken und jeweils zumindest einen Zugang (36) zu der Treppe (32) sowie gegebenenfalls zu dem Aufzug (34) umfassen.

3. Ensemble nach einem der vorhergehenden Ansprüche,
**dadurch gekennzeichnet, dass**
die Typenhäuser (20) der Typenhaussiedlung (10), insbesondere in jedem nicht ebenerdigen Stockwerk, jeweils auf ihrer dem Typentreppenhaus (30) zugeordneten Seite einen sich jeweils über die gesamte Länge des jeweiligen Typenhauses (20) ersteckenden Laubengang (40) sowie auf ihrer jeweils gegenüberliegenden Seite eine Fensterfassade und/oder einen Balkon (50) aufweisen.

4. Ensemble nach einem der vorhergehenden Ansprüche,
**dadurch gekennzeichnet, dass**
die Typenhäuser (20) der Typenhaussiedlung (10) pro Stockwerk zumindest eine Nutz-, insbesondere Wohneinheit, umfassen, wobei jede Nutz-, insbesondere Wohneinheit, in jedem nicht ebenerdigen Stockwerk, über den Laubengang (40) des jeweiligen Typenhauses (20) zugänglich ist.

5. Ensemble nach einem der vorhergehenden Ansprüche,
**dadurch gekennzeichnet, dass**
die zumindest zwei bis maximal vier Typenhäuser (20) windmühlenartig, d.h. punktsymmetrisch bezüglich des, vorzugsweise quadratischen, Grundrisses des Typentreppenhauses (30) an einander jeweils gegenüberliegenden Seiten des Typentreppenhauses (30), angeordnet und über ihre jeweiligen Laubengänge (40) mit dem Typentreppenhaus (30) und/oder weitere Typenhäuser (20) über Eck, insbesondere rechtwinklig, oder linear, insbesondere versetzt linear, über ihre jeweiligen Laubengänge (40) mit der Typenhausgrundeinheit und/oder miteinander verbunden sind.

6. Ensemble nach einem der vorhergehenden Ansprüche,
**dadurch gekennzeichnet, dass**
ein oder mehrere Typenhäuser (20) des Ensembles (10) zusätzlich zumindest eine interne, ausschließlich einem jeweiligen Typenhaus zugeordnete, insbesondere entfernbare und/oder nachrüstbare, Treppe (80) aufweisen, die sich jeweils über einzelne oder über alle Stockwerke des jeweiligen Typenhauses (20) erstreckt.

7. Ensemble nach einem der vorhergehenden Ansprüche,
**dadurch gekennzeichnet, dass**
das Ensemble (10) an einer Verbindungsstelle zu dem Typentreppenhaus (30) eine Kette von maximal vier miteinander verbundenen Typenhäusern (20) aufweist.

8. Ensemble nach einem der vorhergehenden Ansprüche,
**dadurch gekennzeichnet, dass**
die Bestandteile des Ensembles (10), insbesondere das Typenhaus (20), das Typentreppenhaus (30), der Laubengang (40) und/oder der Balkon (50) hinsichtlich ihrer Breite und Länge einem jeweiligen identischen Rastermaß (60) folgen, das 2,0 Meter ± 20%, vorzugsweise ± 10%, oder besonders bevorzugt 2,12 Meter ± 10%, sowie jeweiligen Vielfachen davon, beträgt und wobei insbesondere eine Grundfläche des Typentreppenhauses (30) vorzugsweise im Wesentlichen ein Quadrat des vierfachen Rastermaßes sowie eine Grundfläche des Typenhauses (20) gegebenenfalls im Wesentlichen ein Quadrat eines vielfachen, insbesondere sechs- bis zehnfachen, Rastermaßes ist.

9. Ensemble nach einem der vorhergehenden Ansprüche,
**dadurch gekennzeichnet, dass**
ein Mindestabstand zwischen einzelnen voneinander beabstandeten Typenhäusern (20) des Ensembles (10) mindestens das Dreifache des Rastermaßes (60) des Ensembles (10) beträgt.

10. Ensemble nach einem der vorhergehenden Ansprüche,
**dadurch gekennzeichnet, dass**
das Ensemble (10) barrierefrei ist und/oder die Typenhäuser (20) des Ensembles (10) zwei- bis viergeschossig sind und innerhalb des Ensembles eine unterschiedliche Höhe aufweisen können, wobei gewährleistet ist, dass ein Rettungsweg über einen Laubengang (40) nicht aufgrund einer zu geringen Haushöhe eines benachbarten Typenhauses (20) unterbrochen ist.

11. Ensemble nach einem der vorhergehenden Ansprüche,
**dadurch gekennzeichnet, dass**
alle oder einzelne Typenhäuser (20) des Ensembles (10) ein Flachdach, Schrägdach oder Satteldach sowie gegebenenfalls eine Photovoltaik- und/oder Sonnenkollektoranlage aufweisen.

12. Ensemble nach einem der vorhergehenden Ansprüche,
**dadurch gekennzeichnet, dass**
oberirdische Baukörper des Ensembles (10) konstruktiv jeweils unabhängig sind, wobei die Typenhäuser gegebenenfalls über ein gemeinsames Untergeschoss sowohl funktional als auch konstruktiv miteinander verbunden sind und wobei eine gebäudetechnische Erschließung im Wesentlichen hausweise erfolgt.

13. Ensemble nach einem der vorhergehenden Ansprüche,
**dadurch gekennzeichnet, dass**
die Bestandteile des Ensembles (10), insbesondere des Typenhauses (20) und des Typentreppenhauses (30), sowie insbesondere auch eine räumliche Unterteilung und Ausstattung in einem jeweiligen Inneren des Typenhauses (20) und Typentreppenhauses (30) vordefinierte Planbauteile sind, die vorzugsweise aus Holz und/oder im Trockenbau und/oder aus Metall, insbesondere Stahl und/oder Stein, insbesondere Beton, hergestellt werden, wobei die Planbauteile im Inneren eines jeweiligen Typenhauses (20) gemäß einem vordefinierten Schema angeordnet und austauschbar sind.

14. Ensemble nach einem der vorhergehenden Ansprüche,
**dadurch gekennzeichnet, dass**
eine Anpassung des Ensembles (10) an unebenes, insbesondere abschüssiges, Gelände, dadurch ausgeglichen wird,
a) dass eine Laubengangkonstruktion im Gefälle als Rampe ausgebildet ist, wobei ein Hochpunkt der Rampe vorzugsweise einem Niveau eines Fertigbodens einer Geschossdecke entspricht und wobei ein etwaiger Zugang zu einer niedriger als die Geschoßdecke gelegenen Wohneinheit über wenigstens eine Stufe realisiert ist;
oder
b) indem die Laubengänge (40), die beidseitig des Typentreppenhauses (30) angeordnet sind, gemäß einer Split-Level-Variante des Typentreppenhauses (30) um ein Halbgeschoss versetzt vom Zwischenpodest der zweiläufigen Treppe angeordnet sind;
oder
c) dass eine Terrassierung mit einer kompletten Geschosshöhe angewandt ist;
oder
die Maßnahmen a) und/oder b) und/oder c) kombiniert angewendet sind.

15. Typenhaussiedlungskomplex (70) bestehend aus zumindest zwei Typenhaussiedlungen (10) nach einem der vorhergehenden Ansprüche, wobei die einzelnen Typenhaussiedlungen (10), d.h. Ensembles (10), über jeweilige Laubengänge (40) miteinander verbunden sind.
